# EUROPÄISCHE PATENTSCHRIFT

(11) **EP 0 518 029 B1**
(45) Veröffentlichungstag und Bekanntmachung des Hinweises auf die Patenterteilung: **01.03.1995**
(21) Anmeldenummer: 92106395.4
(22) Anmeldetag: 14.04.1992
(51) Int. Cl.: D01H 15/013

(54) **Verfahren und Vorrichtung zum Suchen eines Fadenendes oder Aufwerfen eines Hilfsfadens an einem Kops bzw. an einen Kops oder eine leere Hülse**
Procedure and device for searching for a yarn end or for laying an auxiliary yarn at a cops respectively around a cops or empty tube
Procédé et dispositif à chercher un bout de fil ou déposer un fil auxiliaire à un cops respectivement sur un cops ou une tube vide

(30) Priorität: 12.06.1991 DE 4119382
(43) Veröffentlichungstag der Anmeldung: 16.12.1992
(73) Patentinhaber: Zinser Textilmaschinen GmbH, D-73061 Ebersbach/Fils (DE)
(72) Erfinder: Nägele, Ewald, W-7320 Göppingen-Bartenbach (DE)

(56) Entgegenhaltungen:
- EP-A- 0 382 943
- EP-A- 0 421 157
- DE-A- 2 009 095
- DE-A- 3 209 814
- DE-A- 3 823 561

## Beschreibung

Die Erfindung bezieht sich auf ein Verfahren nach Anspruch 1 und eine Vorrichtung nach dem Oberbegriff des Anspruchs 3 zum Suchen eines Fadenendes und - bei Nichtauffinden des Faden endes - Aufwerfen eines Hilfsfadens an einem Kops oder an einen Kops oder eine leere Hülse.

Als Stand der Technik ist bereits eine Fadenbruch-Anlegevorrichtung bekannt mit einem optischen Abtaster, mit Vorrichtungen zum Positionieren der Anlegeeinheit, mit einer Bremse zum Abbremsen einer Spindel bei Fadenbruch, mit einem Element zum Abziehen des Fadenbruchendes von der Spule und zum Aufnehmen des Fadenbruchendes von der Spindel sowie mit einem weiteren Element zum Zuführen eines zusätzlichen Hilfsfadens zu der Spule, wenn sich kein Garn auf der leeren Spule befindet oder das Fadenbruchende nicht ermittelt werden konnte (DE-OS 32 09 814). Die hierbei eingesetzte Hilfsgarn-Zuführvorrichtung weist eine Röhre auf, welche wie ein Venturi-Rohr mit zwei Abschnitten aufgeteilt ist. Es werden damit radial zustellbare, ineinanderliegende Saug- bzw. Blasdüsen eingesetzt. Hierdurch ergibt sich ein hoher baulicher Aufwand bei der Gestaltung dieser Düsen mit zusätzlichen nachteiligen Auswirkungen auf die Funktion dieser Düsen.

Demgegenüber liegt der vorliegenden Erfindung die Aufgabe zugrunde, ein Verfahren bzw. eine Vorrichtung der eingangs genannten Art so auszubilden, daß bei einfachem Aufbau der Vorrichtung eine erhöhte Funktionssicherheit zur Durchführung des Verfahrens gewährleistet ist.

Diese Aufgabe wird mit den Merkmalen des Anspruchs 1 gelöst. Hierdurch ergibt sich der Vorteil, daß erfindungsgemäß sowohl für das Ansaugen des Fadenendes als auch für das mögliche Aufwerfen eines Hilfsfadens die jeweils optimale Düsenart eingesetzt wird, nämlich eine in Spindelachse liegende Saugglocke zum Ansaugen oder ein radial zustellbarer Anwerfer zum Aufwerfen eines Hilfsfadens.

Damit werden getrennte, unterschiedliche Bewegungsabläufe ausführende Elemente, nämlich einmal die Saugglocke und zum anderen der Anwerfer verwendet. Hierbei werden die Saugglocke bzw. der Anwerfer in eine Übergabeposition bewegt, welche jeweils gewährleisten muß, daß gleiche Fadenpositionen des abgezogenen Fadens oder des Hilfsfadens vorliegen, aus welcher heraus eine Ansetzvorrichtung jeden der Fäden übernehmen und weiterführen kann.

Ein gefundenes Fadenende wird in der Saugglocke gehaltert - ein Hilfsfaden wird durch den Anwerfer geführt. Die Mündung der Saugglocke bzw. des Anwerfers werden etwa in dieselbe Position gefahren, so daß sowohl ein sich von der Aufwindestelle der Saugglocke erstreckender gefundener Faden als auch ein sich von der Aufwindestelle zur Mündung des Anwerfers erstreckender Hilfsfaden mindestens annähernd gleichen Verlauf aufweisen und damit von derselben Anlegevorrichtung erfaßt und angelegt werden können.

Vor der Übergabeposition besteht die Möglichkeit, daß in weiterer Ausgestaltung der Erfindung der durch die Saugglocke gehalterte Faden oder der durch den Anwerfer zugeführte Hilfsfaden in eine Einfädelstellung geführt wird, in welcher der jeweilige Faden in einen Läufer der als Ringspinnmaschine ausgebildeten Spinnereimaschine eingefädelt werden kann.

Die Vorrichtung zur Durchführung des erfindungsgemäßen Verfahrens ist gekennzeichnet durch die Merkmale des kennzeichnenden Teils des Anspruchs 3.

Erfindungsgemäß ist weiterhin der Einsatz einer Überwachungseinrichtung im Bereich der Saugglocke vorgesehen zur Auslösung des Aufwerfens des Hilfsfadens durch den Anwerfer bei Nichtauffinden des Fadenendes.

Für die jeweiligen Bewegungen von Anwerfer, Saugglocke und Blasdüse ist jeweils ein Antrieb vorgesehen, wobei diese Antriebe mit einer gemeinsamen Steuereinheit verbunden sind.

Zur funktionsrichtigen Positionierung der vorgenannten Elemente ist die Steuereinheit mit mindestens einem Detektor im Bereich der Spinnereimaschine verbunden.

Vorteilhafte Weiterbildungen ergeben sich aus den weiteren Unteransprüchen.

Die Erfindung wird nachfolgend anhand eines in der Zeichnung dargestellten Ausführungsbeispiels näher beschrieben. In der Zeichnung zeigen:
- Fig. 1: eine schematische Seitenansicht der erfindungsgemäßen Vorrichtung in Grundstellung
- Fig. 2 - 9: einzelne Positionen der erfindungsgemäßen Vorrichtung zum Suchen eines Fadenendes oder Aufwerfen eines Hilfsfadens.

Fig. 1 zeigt die erfindungsgemäße Vorrichtung in schematischer Seitenansicht. Einer Spinnereimaschine, insbesondere einer Ringspinnmaschine mit Streckwerk 2, Fadenführer 9, Balloneinengungsring 8, Ringbank 6 mit umlaufendem Läufer 7 und Spindelbank 3 mit Spindel 4 und darauf aufgesteckter Hülse 5 ist eine Fadenansetzvorrichtung 11 zugeordnet, wie sie in Fig. 1 in schematischer Teilansicht auf der linken Seite dargestellt ist. Im Falle eines Fadenbruches wird die durch das Streckwerk 2 der Ringspinnmaschine 1 zugelieferte Lunte 10 am Streckwerksausgang in ein Saugrohr 34 eingesaugt.

Diese Fadenansetzvorrichtung 11 umfaßt u. a. einen Arbeitstisch 18 mit einer horizontalen Führung 19 für eine Saugglocke 12, einen Anwerfer 13 und einer Blasdüse 14. Das horizontale Bewegen erfolgt mittels eines Antriebs 24.

Weiterhin besitzt der Arbeitstisch 18 eine Vertikalführung in Form einer Säule 15 zum getrennten vertikalen Bewegen des Anwerfers 13 und der Saugglocke 12. Sowohl die Saugglocke 12 als auch der Anwerfer 13 werden hierzu von je einem Schlitten 16 bzw. 27 getragen, welche auf der Vertikalführung, d. h. der Säule 15 höhenverschiebbar sind. Mittels eines Antriebes 25 kann der Schlitten 27 des Anwerfers 13 in seiner Höhe verstellt werden.

Auch der Arbeitstisch 18 ist höhenverstellbar. Er weist hierzu eine Vertikalführung in Form einer Säule 26 auf, welche in einem Lager 36 geführt ist. Ein Antrieb 23 bewirkt die Höhenverstellbarkeit. Das Lager 36 ist in der Fadenansetzvorrichtung 11 fest angeordnet, die in bekannter und daher hier nicht näher dargestellter Weise entlang der Reihe der Spindeln verfahrbar ist.

Der Anwerfer 13 ist über ein hohl ausgebildetes Verbindungselement 28 mit dem Schlitten 27 verbunden.

Unterhalb des die Saugglocke 12 tragenden Schlittens 16 befindet sich ein erstes höhenkonstantes Auflager 17 zur ersten Abstützung des auf der Vertikalführung 15 bewegbaren Schlittens 16. Durch dieses Auflager 17 wird die tiefste Arbeitsposition der Saugglocke 12 auch bei veränderlicher, der Ringbank 6 nachgeführter Höhenposition des Arbeitstisches 19 dicht über dem oberen Ende der Hülsen 5 gehalten. Weiterhin ist ein zweites Auflager 29 vorgesehen, welches höhenkonstant am Arbeitstisch 18 angeordnet ist zur zweiten Abstützung des Schlittens 16.

Die drei beispielsweise als Elektromotoren ausgebildeten Antriebe 23, 24 und 25 sind mit einer gemeinsamen Steuereinheit 30 verbunden. Diese steht ihrerseits mit später näher erläuterten Sensoren als Überwachungseinrichtung und mit mindestens einem Detektor 31 im Bereich der Spinnereimaschine 1 in Verbindung, bei der vorstehenden Ausführungsform mit der Ringbank 6. Mittels dieses Detektors 31 wird über den Antrieb 23 die Höhenposition des Arbeitstisches 19 der sich verlagernden Höhenposition der Ringbank 6 nachgeführt, so daß Saugglocke 12 und Anwerfer 13 sich stets in der richtigen Höhenposition befinden. Wie ersichtlich, liegen die Saugglocke 12 und das Zentrum des Anwerfers 13 in einer gemeinsamen vertikalen Achse. Die in Fig. 1 gezeigte Lage ist die Grundstellung der Fadenansetzvorrichtung 11 beim Patroullieren entlang der Spinnereimaschine 1.

Fig. 2 zeigt die Arbeitsstellung an einer Spindel in der Phase des Anspinnens: Entlang der Horizontalführung 19 ist der Arbeitstisch 18 mit Saugglocke 12, Anwerfer 13 und Blasdüse 14 in den Bereich der Spinnereimaschine eingefahren, wobei die Saugglocke 12 durch Auflage ihres Schlittens 16 auf dem ersten höhenkonstanten Auflager 17 oberhalb der Hülse 5 einer Spindel gehalten wird, wohingegen der Anwerfer 13 im Bereich des Kopsbeginns der Hülse 5 liegt.

Fig. 3 stellt die Arbeitsstellung in der Phase des Abspinnens dar, bei welcher der mit der Saugglocke 12 verbundene Schlitten 16 auf dem zweiten höhenkonstanten Auflager 29 des Arbeitstisches 18 liegt, also an der Höhenverlagerung des Arbeitstisches im Verlauf eines Abzuges teilnimmt und der Anwerfer 13 sich im oberen Bereich des auf die Hülse 5 aufgewickelten Kopses 20 befindet.

Wie aus beiden Figuren 2 und 3 ersichtlich, ist damit der Schlitten 16 und die Saugglocke 12 auf der Vertikalführung 15 frei bewegbar und liegt entweder nach Fig. 2 auf dem ersten höhenkonstanten Auflager 17 oder nach Fig. 3 auf dem zweiten höhenkonstanten Auflager 29 auf, je nachdem, welche Situation vorliegt.

Gemäß Fig. 4 erfolgt das Fadensuchen, indem ein Saugzug über die Saugglocke 12 auf die Hülse 5 aufgebracht wird, während die Blasdüse 14 schräg von unten gegen den Windungsbereich des Kopses 20 anbläst, um das Fadenende vom Kops 20 zu lösen. Hat sich durch das Zusammenwirken der Blasdüse 14 und der Saugglocke 12 von dem Kops 20 ein Faden 21 gelöst, so wird dieser in die Saugglocke 12 eingesaugt. Der Arbeitstisch 18 wird dann nach Fig. 5 entlang der Horizontalführung 19 zurückgefahren und die Saugglocke 12 befindet sich in der Position II, wobei immer noch ihr Schlitten 16 auf der ersten Abstützung 17 aufliegt.

Erfindungsgemäß ist im Bereich der Saugglocke 12 eine nicht näher dargestellte Überwachungseinrichtung (z. B. Sensoren) vorhanden, die das Aufwerfen eines Hilfsfadens durch den Anwerfer 13 auslöst, wenn das Fadenende des Fadens 21 nicht aufgefunden wurde.

Die Figuren 6 und 7 stellen dieses Anwerfen eines Hilfsfadens 22 an eine leere Hülse 5 oder an die Wicklung eines Kopses 20 dar, auf dem das gebrochene Fadenende nicht gefunden werden konnte. Wie aus Fig. 6 ersichtlich, befindet sich für diesen Arbeitsschritt der Anwerfer 13 im Bereich der Hülse 5, d. h. der Arbeitstisch 18 ist am vorderen Ende der Horizontalführung 19 positioniert. Der Hilfsfaden 22 wird von einem Hilfsfadenvorrat 33 abgewickelt und beispielsweise mittels eines nicht dargestellten Injektors durch das hohl ausgebildete Verbindungselement 28 hindurch dem Anwerfer 13 vorgelegt, der das vordere Ende des Hilfsfadens 22 an die leere Hülse 5 oder an die Wicklung des Kopses 20 anwirft. Hülse 5 oder Kops 20 werden hierzu in an sich bekannter Weise mittels einer nicht dargestellten Vorrichtung für kurze Zeit in Drehung versetzt.

Ist der Hilfsfaden 22 angeworfen, was durch einen auf Fadenzug reagierenden Sensor als Überwachungseinrichtung im Verbindungselement 28 erfaßt werden kann, wird der Arbeitstisch 18 mittels des Antriebes 24 in seine rückwärtige Position gemäß Fig. 7 gefahren. Das hintere Ende des Hilfsfadens 22 wird durch eine nur schematisch dargestellte Schneideinrichtung 32 vom Hilfsfadenvorrat 33 getrennt.

Die Positionen von Saugglocke 12 und Anwerfer 13 gemäß den Figuren 5 und 7 stimmen überein, wobei jedoch je nach Ablauf des Verfahrens im einen Fall der aufgefundene Faden 21 sich von der Wicklung 20 zur Sauggocke 12, im anderen Fall der angeworfene Faden 22 sich von der Hülse 5 zum Anwerfer 13 erstreckt.

Unabhängig davon, welcher Faden erfaßt ist, wird anschließend der Anwerfer 13 mittels des Antriebes 25 an der Führung 15 nach oben in eine Übergabeposition bewegt. Es kann sich hierbei um eine Zwischenposition II bzw. II' gemäß Fig. 8 handeln, aus der heraus der jeweils vorhandene Faden 21 bzw. 22 durch eine hier nicht dargestellte selbsttätige Vorrichtung vorteilhaft in den Läufer 7 eingehängt werden kann. Bei anderer räumlicher Zuordnung der Arbeitsorgane kann die Bewegung unmittelbar in eine Übergabeposition I bzw. I' gemäß Fig. 9 führen, aus der heraus der jeweils vorhandene Faden 21 bzw. 22 sowohl in den Läufer 7 eingehängt als auch durch eine Anlegevorrichtung 35 übernommen und in Richtung des Pfeiles III dem Ausgangswalzenpaar 1 zum Verbinden mit der aus dem Streckwerk auslaufenden Lunte 10 zugestellt werden kann.

Die Position II' des Anwerfers 13 kann dicht unterhalb der Position II der Saugglocke 12 sein, in der der Schlitten 16 der Saugglocke 12 entweder auf dem Anschlag 17 oder auf dem Anschlag 29 aufliegt. Beim weiteren Nach-Oben-Bewegen des Anwerfers 13 nimmt dann dessen Schlitten 27 den Schlitten 16 der Saugglocke 12 mit.

Die Positionen I/I' bzw. II/II' der Saugglocke 12 bzw. des Anwerfers 13 sind so, daß die jeweils erfaßten Fäden 21 bzw. 22 in praktisch gleicher Fadenposition liegen, aus der heraus sie gleichermaßen durch die vorgesehenen Einrichtungen zum Einhängen in den Läufer 7 bzw. zum Anlegen an die Lunte 10 übernommen werden können.

Die vorliegende Erfindung besteht damit aus folgenden, teilweise alternativen Verfahrensschritten:
Zunächst wird versucht, das Fadenende auf der Wicklung des Kopses 20 mit Hilfe der Blasdüse 14 zu lösen und in die koaxial zur Achse der Spindel 4 angeordnete Saugglocke 12 einzusaugen. Wird das Fadenende auf dem Kops 20 nicht aufgefunden, so wird durch den Anwerfer 13 ein Hilfsfaden 22 auf die Wicklung des Kopses 20 oder eine leere Hülse 5 aufgeworfen.

Danach können die Saugglocke 12 und der Anwerfer 13 in eine Einfädelstellung II bzw. II' bewegt werden, in welcher entweder der aufgefundene Faden 21 oder der aufgeworfene Faden 22 in eine Position vorgehalten werden, aus der sie sicher in den Läufer 7 eingefädelt werden können. Danach werden die Saugglocke 12 und der Anwerfer 13 in eine Übergabeposition I bzw. I' bewegt, in der der jeweils vorhandene Faden 21 oder 22 in einer Position vorgehalten wird, aus der heraus die Schwenkvorrichtung 35 den betreffenden Faden übernehmen kann. Es ist hierbei nicht zwingend, daß die Übergabeposition I und I' bzw. II und II' zusammenfallen, entscheidend ist, daß die gleiche Fadenposition des Hilfsfadens 22 bzw. des Fadens 21 vorliegt. Wie ersichtlich, führen hierbei die Saugglocke 12 und der Anwerfer 13 getrennte sowie unterschiedliche Bewegungsabläufe aus.

Da die Saugglocke 12, der Anwerfer 13 und die Blasdüse 14 auf einem gemeinsamen Arbeitstisch 18 angeordnet sind und die drei Antriebe 23, 24 und 25 jeweils mit der gemeinsamen Steuereinheit 30 verbunden sind, erfolgt ein vollkommen automatisierter Ablauf der vorgenannten Arbeitsvorgänge. Auslöser ist hierbei der in Fig. 1 schematisch dargestellte Detektor 31, welcher nach einem Fadenbruch zunächst die Anspinnwürdigkeit überprüft, indem durch nicht näher dargestellte Sensoren das Vorhandensein von Lunte und Läufer abgefragt werden. Sind diese Bedingungen gegeben, so beginnt das in Fig. 2 bis Fig. 9 dargestellte, erfindungsgemäße Verfahren zum Suchen eines Fadenendes oder Anwerfen eines Hilfsfadens an den Kops 20 bzw. eine leere Hülse 5.

## Patentansprüche

1. Verfahren zum Suchen eines Fadenendes und - bei Nichtauffinden des Fadenendes - Aufwerfen eines Hilfsfadens an einem Kops bzw. an einen Kops oder eine leere Hülse, die auf einer Spindel einer Spinnereimaschine angeordnet sind, mit folgenden Verfahrensschritten:
a) Lösen des Fadenendes auf der Kopswicklung mit Hilfe einer Blasdüse (14),
b) Saugen des Fadenendes in eine koaxial zur Achse der Spindel (4) angeordnete Saugglocke (12),
c) Bewegen der Saugglocke (12) in eine eine vorgegebene Fadenlage bewirkende Übergabeposition I
und - bei Nichtauffinden des Fadenendes -
d) Aufwerfen eines Hilfsfadens (22) auf die Kopswicklung oder eine leere Hülse (5) durch einen Anwerfer (13) und
e) Bewegen des Anwerfers (13) mit dem Hilfsfaden (22) in eine die vorgegebene Fadenlage bewirkende Übergabeposition I.

2. Verfahren nach Anspruch 1, gekennzeichnet durch Bewegen des durch die Saugglocke (12) gehalterten Fadens (21) oder des durch den Anwerfer (13) zugeführten Hilfsfadens (22) in eine vor der Übergabeposition (I, I') liegende Einfädelstellung (II, II'), in welcher der Faden (21, 22) in einen Läufer (7) der als Ringspinnmaschine ausgebildeten Spinnereimaschine (1) eingefädelt wird.

3. Vorrichtung zum Suchen eines Fadenendes und Aufwerfen eines Hilfsfadens (22) an der bzw. an die Wicklung eines Kopses (20) auf einer Hülse (5) oder an eine leere Hülse (5) mit einer Spindel (4) einer Spinnereimaschine (1), auf der die Hülsen (5) angeordnet sind zur Durchführung des Verfahrens nach Anspruch 1 und 2, gekennzeichnet durch einen Arbeitstisch (18), an dem eine Blasdüse (14) zum Lösen eines Fadenendes von der Wicklung eines Kopses (20), eine Saugglocke (12) zum Ansaugen des gelösten Fadenendes und ein Anwerfer (13) zum Anbringen des Hilfsfadens (22) an Führungen (26/36, 15/16, 15/27, 19/18) horizontal gegen die Spindel (4) der Spinnereimaschine (1) und vertikal entlang der Spindel (4) verfahrbar angeordnet sind.

4. Vorrichtung nach Anspruch 3, dadurch gekennzeichnet, daß der Arbeitstisch (18) eine Horizontalführung (19) zur horizontalen Bewegung von Anwerfer (13), Saugglocke (12) und Blasdüse (14) aufweist.

5. Vorrichtung nach Anspruch 4, dadurch gekennzeichnet, daß Anwerfer (13), Saugglocke (12) und Blasdüse (14) mit einem gemeinsamen Antrieb (24) verbunden sind.

6. Vorrichtung nach Anspruch 3 - 5, dadurch gekennzeichnet, daß der Arbeitstisch (18) eine Vertikalführung (15) zur getrennten vertikalen Bewegung von Anwerfer (13) und Saugglocke (12) aufweist.

7. Vorrichtung nach Anspruch 6, gekennzeichnet durch ein erstes höhenkonstantes Auflager (17) zur ersten Abstützung eines auf der Vertikalführung (15) bewegbaren, die Saugglocke (12) tragenden Schlittens (16).

8. Vorrichtung nach Anspruch 6 und 7, gekennzeichnet durch ein zur Höhenlage des Arbeitstisches (18) höhenkonstantes zweites Auflager (29) zur zweiten Abstützung des die Saugglocke (12) tragenden Schlittens (16).

9. Vorrichtung nach Anspruch 8, dadurch gekennzeichnet, daß das zweite Auflager (29) am Arbeitstisch (18) angeordnet ist.

10. Vorrichtung nach einem der vorhergehenden Ansprüche, dadurch gekennzeichnet, daß der Arbeitstisch (18) höhenverstellbar ausgebildet ist.

11. Vorrichtung nach einem der vorhergehenden Ansprüche, dadurch gekennzeichnet, daß für das Höhenverstellen des Arbeitstisches (18), für das horizontale Bewegen von Anwerfer (13), Saugglocke (12) und Blasdüse (14) und für das vertikale Bewegen des Anwerfers (13) jeweils ein Antrieb (23, 24, 25) vorgesehen ist.

12. Vorrichtung nach Anspruch 11, dadurch gekennzeichnet, daß die drei Antriebe (23, 24, 25) mit einer gemeinsamen Steuereinheit (30) verbunden sind.

13. Vorrichtung nach Anspruch 12, dadurch gekennzeichnet, daß die Steuereinheit (30) mit mindestens einem Detektor (31) im Bereich der Spinnereimaschine (1) verbunden ist.

14. Vorrichtung nach einem der vorhergehenden Ansprüche, gekennzeichnet durch eine Überwachungseinrichtung im Bereich der Saugglocke (12) zur Auslösung des Aufwerfens des Hilfsfadens (22) durch den Anwerfer (13) bei Nichtauffinden des Fadenendes.

15. Vorrichtung nach einem der vorhergehenden Ansprüche, gekennzeichnet durch eine Schneidvorrichtung (32) zum Trennen des auf den Kops (20) aufgeworfenen Hilfsfadens (22) von einem Hilfsfadenvorrat (33).

## Claims

1. Method for locating a thread end on a cop and, if the thread end is not found, for throwing an auxiliary thread or onto a cop or an empty tube arranged on a spindle of a spinning machine, having the following method steps:
a) releasing the thread end on the cop package by means of a blowing nozzle (14),
b) sucking the thread end into a suction bell (12) arranged coaxially relative to the axis of the spindle (4),
c) moving the suction bell (12) into a transfer position I bringing about a predetermined thread position,
and, if the thread end is not found,
d) throwing an auxiliary thread (22) onto the cop package or an empty tube (5) by means of a thrower (13), and
e) moving the thrower (13) together with the auxiliary thread (22) into a transfer position I bringing about the predetermined thread position.

2. Method according to Claim 1, characterized by the movement of the thread (21) held by the suction bell (12) or of the auxiliary thread (22) supplied by the thrower (13) into a threading-in position (II, II') which is located in front of the transfer position (I, I') and in which the thread (21, 22) is threaded into a traveller (7) of the spinning machine (1) designed as a ring-spinning machine.

3. Device for locating a thread end and throwing an auxiliary thread (22) on or onto the package of a cop (20) on a tube (5) or onto an empty tube (5), with a spindle (4) of a spinning machine (1), on which the tubes (5) are arranged, for carrying out the method according to Claims 1 and 2, characterized by a worktable (18), on which a blowing nozzle (14) for releasing a thread end from the package of a cop (20), a suction bell (12) for sucking up the released thread end and a thrower (13) for attaching the auxiliary thread (22) to guides (26/36, 15/16, 15/27, 19/18) are arranged so as to be movable horizontally towards the spindle (4) of the spinning machine (1) and vertically along the spindle (4).

4. Device according to Claim 3, characterized in that the worktable (18) has a horizontal guide (19) for the horizontal movement of the thrower (13), suction bell (12) and blowing nozzle (14).

5. Device according to Claim 4, characterized in that the thrower (13), suction bell (12) and blowing nozzle (14) are connected to a common drive (24).

6. Device according to Claims 3 to 5, characterized in that the worktable (18) has a vertical guide (15) for the separate vertical movement of the thrower (13) and suction bell (12).

7. Device according to Claim 6, characterized by a first bearing (17) of constant height for the first support of a slide (16) movable on the vertical guide (15) and carrying the suction bell (12).

8. Device according to Claims 6 and 7, characterized by a second bearing (29), of constant height in relation to the height position of the worktable (18), for the second support of the slide (16) carrying the suction bell (12).

9. Device according to Claim 8, characterized in that the second bearing (29) is arranged on the worktable (18).

10. Device according to one of the preceding claims, characterized in that the worktable (18) is designed to be of adjustable height.

11. Device according to one of the preceding claims, characterized in that a drive (23, 24, 25) is provided in each case for the height adjustment of the worktable (18), for the horizontal movement of the thrower (13), suction bell (12) and blowing nozzle (14) and for the vertical movement of the thrower (13).

12. Device according to Claim 11, characterized in that the three drives (23, 24, 25) are connected to a common control unit (30).

13. Device according to Claim 12, characterized in that the control unit (30) is connected to at least one detector (31) in the region of the spinning machine (1).

14. Device according to one of the preceding claims, characterized by a monitoring device in the region of the suction bell (12), for initiating the throwing of the auxiliary thread (22) by the thrower (13) if the thread end is not found.

15. Device according to one of the preceding claims, characterized by a cutting device (32) for separating the auxiliary thread (22) thrown onto the cop (20) from an auxiliary-thread stock (33).

## Revendications

1. Procédé pour rechercher le bout d'un fil et, au cas où on ne trouve pas le bout du fil, pour lancer un fil auxiliaire sur une canette, respectivement sur une canette ou un mandrin vide, qui sont disposés sur une broche d'un métier à filer, comportant les étapes suivantes:
a) dégager le bout du fil sur le bobinage de la canette à l'aide d'une buse de soufflage (14),
b) aspirer le bout du fil dans une cloche aspirante (12) disposée coaxialement à l'axe de la broche (4),
c) déplacer la cloche aspirante (12) dans une position de transfert I assurant une position prédéterminée du fil,
et, au cas où on ne trouve pas le bout du fil,
d) lancer un fil auxiliaire (22) sur le bobinage de la canette ou un mandrin vide (5) au moyen d'un lanceur (13), et
e) déplacer le lanceur (13) avec le fil auxiliaire (22) dans une position de transfert I assurant une position prédéterminée du fil.

2. Procédé suivant la revendication 1, caractérisé en ce que l'on déplace le fil (21) maintenu par la cloche aspirante (12) ou du fil auxiliaire (22) introduit par le lanceur (13) dans une position d'enfilement (II, II') située avant la position de transfert (I, I'), dans laquelle le fil (21, 22) est enfilé dans un curseur (7) du métier à filer (1) constitué par un métier continu à anneau.

3. Dispositif pour rechercher le bout d'un fil et lancer un fil auxiliaire (22) dans le respectivement sur le bobinage d'une canette (20) sur un mandrin (5) ou sur un mandrin vide (5), avec une broche (4) d'un métier à filer (1) sur laquelle les mandrins (5) sont disposés, pour la mise en oeuvre du procédé suivant la revendication 1 ou 2, caractérisé par une table de travail (18), déplaçable horizontalement vers la broche (4) du métier à filer (1) et verticalement le long de la broche (4), sur laquelle sont disposés une buse de soufflage (14) pour dégager un bout du fil du bobinage d'une canette (20), une cloche aspirante (12) pour aspirer le bout de fil dégagé et un lanceur (13) pour appliquer le fil auxiliaire (22) à des guides (26/36, 15/16, 15/27, 19/18).

4. Dispositif suivant la revendication 3, caractérisé en ce que la table de travail (18) présente un guidage horizontal (19) pour le mouvement horizontal du lanceur (13), de la cloche aspirante (12) et de la buse de soufflage (14).

5. Dispositif suivant la revendication 4, caractérisé en ce que le lanceur (13), la cloche aspirante (12) et la buse de soufflage (14) sont reliés à une commande commune (24).

6. Dispositif suivant la revendication 3 à 5, caractérisé en ce que la table de travail (18) présente un guidage vertical (15) pour le mouvement vertical séparé du lanceur (13) et de la cloche aspirante (12).

7. Dispositif suivant la revendication 6, caractérisé par un premier support (17) de hauteur constante pour le premier appui d'un chariot (16) portant la cloche aspirante (12), mobile sur le guidage vertical (15).

8. Dispositif suivant la revendication 6 et 7, caractérisé par un deuxième support (29) de hauteur constante pour la position en hauteur de la table de travail (18), pour le deuxième appui du chariot (16) portant la cloche aspirante (12).

9. Dispositif suivant la revendication 8, caractérisé en ce que le deuxième support (29) est disposé à la table de travail (18).

10. Dispositif suivant l'une des revendications précédentes, caractérisé en ce que la table de travail (18) est réglable en hauteur.

11. Dispositif suivant l'une des revendications précédentes, caractérisé en ce qu'il est prévu une commande respective (23, 24, 25) pour le réglage en hauteur de la table de travail (18), pour le mouvement horizontal du lanceur (13), de la cloche aspirante (12) et de la buse de soufflage (14) et pour le mouvement vertical du lanceur (13).

12. Dispositif suivant la revendication 11, caractérisé en ce que les trois commandes (23, 24, 25) sont raccordées à une unité de commande commune (30).

13. Dispositif suivant la revendication 12, caractérisé en ce que l'unité de commande (30) est raccordée à au moins un détecteur (31) dans la région du métier à filer (1).

14. Dispositif suivant l'une des revendications précédentes, caractérisé par un dispositif de surveillance dans la région de la cloche aspirante (12) pour déclencher le lancement du fil auxiliaire (22) par le lanceur (13) au cas où on ne trouve pas le bout du fil.

15. Dispositif suivant l'une des revendications précédentes, caractérisé par un dispositif de coupe (32) pour détacher le fil auxiliaire (22) lancé sur la canette (20) d'une réserve de fil auxiliaire (33).
